# EUROPÄISCHE PATENTSCHRIFT

(11) **EP 0 588 232 B1**
(45) Veröffentlichungstag und Bekanntmachung des Hinweises auf die Patenterteilung: **09.07.1997**
(21) Anmeldenummer: 93114472.9
(22) Anmeldetag: 09.09.1993
(51) Int. Cl.: G08B 17/107

(54) **Optischer Rauchmelder**
Optic smoke detector
Détecteur optique de fumée

(30) Priorität: 14.09.1992 CH 2884/92
(43) Veröffentlichungstag der Anmeldung: 23.03.1994
(73) Patentinhaber: CERBERUS AG, CH-8708 Männedorf (CH)
(72) Erfinder: Müller, Kurt, CH-8712 Stäfa (CH); Ryser, Peter, CH-8712 Stäfa (CH); Wieser, Dieter, CH-8008 Zürich (CH); Kunz, Rino Ernst, CH-8162 Steinmaur (CH); Rossi, Markus, CH-9642 Ebnat-Kappel (CH); Gale, Michael Thomas, CH-8907 Wettswil (CH)

(56) Entgegenhaltungen:
- EP-A- 0 031 096
- WO-A-89/09392
- US-A- 4 230 950
- US-A- 4 857 895
- PATENT ABSTRACTS OF JAPAN, Bd. 3, Nr. 36 (E-100)27. März 1979 & JP-A-54 013 391
- PATENT ABSTRACTS OF JAPAN, Bd. 3, Nr. 36 (E-100)27. März 1979 & JP-A-54 013 391

## Beschreibung

Die Erfindung betrifft einen optischen Rauchmelder gemäß dem Oberbegriff des Patentanspruchs 1. Rauchmelder dieser Art sind allgemein bekannt. Sie werden insbesondere als automatische Brandmelder zur Früherkennung von Bränden eingesetzt.

Unter der Vielzahl der auf dem Markt befindlichen Typen von automatischen Brandmeldern nehmen die Rauchmelder eine besondere Stellung ein, da sie am besten geeignet sind, Brände in einem derart frühen Zeitpunkt zu erkennen, daß Gegenmaßnahmen noch erfolgreich eingeleitet werden können.

Man unterscheidet im wesentlichen zwei Arten von Rauchmeldern: Ionisationsrauchmelder und optische Rauchmelder. Bei den Ionisationsrauchmeldern wird die Anlagerung von Luftionen an Rauchpartikel ausgenutzt; bei der zweiten Art von Rauchmeldern werden die optischen Eigenschaften von Aerosolen zur Detektion von Rauch herangezogen. Hierbei nutzt man entweder die Schwächung eines Lichtstrahls durch Rauch ("Extinktionsmelder") oder die Streuung von Licht an Rauchteilchen ("Streulichtmelder") aus. Da die Extinktion durch Rauch verhältnismässig gering ist, muß die Meßstrecke ziemlich lang sein, um eine sichere Detektion von Rauch zu ermöglichen; oder es müssen aufwendige konstruktive und/oder elektronische Maßnahmen ergriffen werden, um eine sichere Detektion von Schadenfeuern zu ermöglichen. Die letztgenannten Streulichtmelder, sind daher am weitesten verbreitet, da bei ihnen die Meßstrecke so kurz sein kann, daß sie als sogenannte "Punktmelder" ausgebildet sein können.

In der DE-A-28 22 547 (Hochiki; 07.12.78) ist ein Linienextinktionsmelder beschrieben, bei dem ein Sender Licht aussendet. Ein Teil des ausgesandten Lichts fällt auf einen Strahlungsempfänger nachdem er eine Meßstrecke durchlaufen hat. Bei Anwesenheit von Rauch in der Meßstrecke wird das Ausgangssignal des Strahlungsempfängers in Abhängigkeit von der Rauchdichte verringert und das Ausgangssignal wird einer Schwellenwert- und Vergleichsschaltung zugeführt, wobei in einer nachgeschalteten Auswerteschaltung ein Alarmsignal erzeugt wird, wenn das Ausgangssignal einen vorbestimmten Wert, die Alarmschwelle, unterschreitet. Sowohl vor der Strahlungsquelle als vor dem Strahlungsempfänger sind Linsen angeordnet, um den Lichtstrahl, der die Meßstrecke durchläuft, zu bündeln. Die Bündelungssysteme sind konstruktiv sehr aufwendig.

Die meisten älteren optischen Rauchmelder, die nach dem Lichtstreuungsprinzip arbeiten, nützen die Vorwärtsstreuung aus. Hierbei verursachen große Rauchaerosolteilchen einen starken Effekt, während kleine Rauchteilchen nur wenig Streulicht verursachen. Rauchmelder, welche die Rückwärtsstreuung ausnutzen, haben eine gleichmäßigere Empfindlichkeit, was einen universelleren Einsatz ermöglicht. Die schwächere Streulichtintensität erfordert jedoch einen höheren elektronischen Aufwand. Außerdem ist die Gefahr, daß Streulicht von den Wänden des Gehäuses auf den Empfänger reflektiert wird, besonders groß, so daß ein kompliziertes optisches Labyrinth (beispielsweise eine Vielzahl von Blenden, wie bei der EP-A-0 031 096) erforderlich ist, um Reflexionen im Innern des Melders vom Strahlungsempfänger fernzuhalten.

Die Blenden in der Meßkammer des Rauchmelders gemäß EP-A-0 031 096 dienen außerdem dazu, in Kombination mit optischen Sammellinsen vor der Lichtquelle und dem Empfänger den auf die Meßkammer gerichteten Lichtstrahl, bzw. die aus der Meßkammer gestreute Strahlung zu fokussieren, um die Baulänge des Rauchmelders zu reduzieren.

Die Verringerung der Baugröße von Rauchmeldern ist nicht nur aus ästhetischen Gründen erwünscht, sondern wird auch aus Gründen der vereinfachten Massenherstellung der Rauchmelder angestrebt. So wurde beispielsweise in der DE-A-37 43 737 (Hochiki; 07.07.88) ein Rauchmelder vorgeschlagen, bei dem es durch eine spezielle Formgebung gelungen ist, die Melderdimensionen zu verringern. Die wirtschaftliche Massenproduktion wird aber beispielsweise dadurch erschwert, daß eine Leiterplatte in einem separaten Arbeitsgang, eventuell von Hand, mit einer bedrahteten Photodiode bestückt werden muß.

Dabei darfjedoch nicht außer acht gelassen werden, daß störende Streustrahlung (die beispielsweise durch Verschmutzung verursacht sein kann) aus der Meßkammer auf den lichtempfindlichen Empfänger treffen kann. In der DE-A-38 31 654 (Beyersdorf; 22.03.90) wurde vorgeschlagen, die Verschmutzung der Meßkammer durch eine zweite Photodiode zu messen und gegebenenfalls einen Alarm zu verhindern, wenn die Verschmutzung einen vorgegebenen Wert übersteigt.

Um die Dimensionen und die Zahl der Bauteile zu verringern, wurde in der GB-A-2 236 390 (Matsushita; 03.04.91) ein Streustrahlungsrauchmelder vorgeschlagen, der auf einer auf einem Print plazierten integrierten Schaltung eine bedrahtete IRED als Strahlungsquelle und als Empfänger eine Photodiode, die flach auf dem Print liegt, aufweist; dabei dient ein Prisma mit integrierter Linse als Umlenk- und Fokussierelement für die Konzentration der Streustrahlung aus dem Meßvolumen auf die Photodiode. Dieses Prisma ist mit seiner integrierten Linse relativ kostenaufwendig; außerdem ist die erforderliche genaue Plazierung der Linse ziemlich kompliziert.

In der nicht vorveröffentlichten CH-A-682 428 und in der EP-A-0 462 642 (Ajax de Boer; 27.12.91) sind Streulichtrauchmelder beschrieben, bei denen die Polarisation des gestreuten Lichts zur Erkennung der Rauchkonzentration, der Partikelgröße und z.T. der Form der Partikeln ausgenutzt wird. Damit kann ein gleichmäßigeres Ansprechen des Rauchmelders auf unterschiedliche Brandtypen erreicht werden. Die Patentdokumente geben keine Anhaltspunkte für ein kompakteres Design oder eine vereinfachte Konstruktion von optischen Rauchmeldern.

Ausgehend von diesem Stand der Technik liegt der Erfindung die Aufgabe zugrunde, einen optischen Rauchmelder zu schaffen, der die genannten Nachteile der bekannten optischen Rauchmelder nicht aufweist und insbesondere einen optischen Rauchmelder zu schaffen, der sich durch seine kompakte Bauweise und verringerte Zahl von Bauteilen für eine kostengünstige Massenproduktion eignet.

Eine weitere Aufgabe der Erfindung besteht darin, die Fertigungstechnologie so zu verbessern, insbesondere die Fertigungstoleranzen so weit zu verringern, daß die zum Teil noch manuell erforderliche Abgleicharbeit entfällt oder doch auf ein Minimum reduziert wird.

Diese Aufgabe wird bei einem optischen Rauchmelder der eingangs genannten Art durch die kennzeichnenden Merkmale des Patentanspruchs 1 gelöst. Bevorzugte Ausführungsformen der Erfindung und Ausgestaltungen sind in den abhängigen Patentansprüchen definiert.

Ein besonderer Vorteil einer bevorzugten Ausführungsform des erfindungsgemäßen Rauchmelders nach dem Streustrahlungsprinzip besteht in der Erweiterung der Freiheitsgrade der optischen Rauchmelder des Standes der Technik durch die planar-optischen Elemente (POE), wie holographisch-optische Elemente (HOE), Mikrofresnelelemente (MFE), wie z.B. Mikrofresnelreflektoren (MFR) und phasenangepaßte Mikrofresnelreflektoren (PMFR) und in der durch die Auswertung der Polarisation der Streustrahlung gegebenen Verbesserung der Erkennung unterschiedlicher Brände.

Die Tatsache, daß bei der bevorzugten Ausführungsform des erfindungsgemäßen optischen Rauchmelders nach dem Streustrahlungsprinzip die von der Strahlungsquelle ausgehende Strahlung und die von den Rauchteilchen zum Strahlungsempfänger gestreute Strahlung praktisch parallel zur Raumdecke geführt wird, ermöglicht eine sehr flache Bauweise des Melders. Diese Strahlungsführung wird durch die Verwendung von planar-optischen Elementen (POE) als fokussierende optische Umlenkelemente [holographisch-optische Elemente (HOE), Mikrosfresnelelemente (MFE), wie z.B. Mikrofresnelreflektoren (MFR) und phasenangepaßte Mikrofresnelreflektoren (PMFR)] erreicht.

Auch bei einer weiteren bevorzugten Ausführungsform des erfindungsgemäßen Rauchmelders nach dem Extinktionsprinzip ermöglicht die Verwendung von planar-optischen Elementen (POE) als fokussierende optische Elemente [holographisch-optische Elemente (HOE), Mikrosfresnelelemente (MFE), wie z.B. Mikrofresnelreflektoren (MFR) und phasenangepaßte Mikrofresnelreflektoren (PMFR)] eine vereinfachte Bauweise der Rauchmelder, was eine billige Massenproduktion ermöglicht.

Mikrofresnelelemente (MFE) sind diffraktive Fresnellinsenstrukturen in mikroskopischer Abmessung, wie sie als transmissive Elemente in der US-A-4,936,666 (3M-Company; 22.06.90) erwähnt werden. Die Herstellung solcher Mikrofresnellinsen für Transmission und Reflexion in einer on-axis Konfiguration ist beispielsweise von T. Shiono et al. in Optics Letters, Vol. 15, No. 1, 84 (01.01.90), beschrieben. Die erfindungsgemäß verwendbaren phasenangepaßten Mikrofresnelreflektoren (PMFR) sind eine planare Anordnung von geneigten und gekrümmten Mikroflächen, die aus Ausschnitten von Ellipsoiden bestehen. Sie werden als Oberflächenspiegel gebraucht und sind deshalb mit einer reflektiven Schicht überzogen. Die Mikroflächen sind phasenangepaßt, das heißt, der optische Weg von einem Brennpunkt zum andern über jede der Mikroflächen unterscheidet sich immer um ein ganzzahliges Vielfaches der Lichtwellenlänge.

Die Ausgestaltung der optischen Rauchmelder mit den Mikrofresnelelementen hab gegenüber derjenigen mit den holographisch-optischen Elementen den Vorteil, daß die Rauchmelder weniger empfindlich gegenüber chromatischer Aberration sind und sich besser für die Massenproduktion eignen. Die phasenangepaßten Mikrofresnelelemente (MFE) und die holographisch-optischen Elemente (HOE) sind ebene optische Elemente, die automatisch bestückt und genau plaziert werden können. Beide sind einfach konstruiert und können daher sehr preiswert hergestellt werden.

Ein weiterer Vorteil der erfindungsgemäßen optischen Rauchmelder besteht darin, daß eine Photodiode und eine Ansteuerelektronik einer Infrarotlicht emittierenden Diode (IRED) in einen integrierten Schaltkreis (IC) der Empfangselektronik integriert werden können. Es verbleiben nur noch wenige Schaltelemente, wie z.B. der Ladekondensator, die Spannungsstabilisierung und Schutzelemente für die Kommunikationsleitungen, die nicht in einen IC integriert werden können. Anzahl und Platzbedarf von Elektronikkomponenten werden dadurch erheblich herabgesetzt.

Mit der Integration der Photodiode und der Empfangselektronik in einen IC werden die sonst als Antennen wirkenden Verbindungsdrähte zwischen Photodiode und der ersten Stufe zur Strom/Spannungs-Wandlung sehr kurz. Der optische Rauchmelder wird dadurch wesentlich störungsunempfindlicher, was es ermöglicht, mit einer kleineren, preiswerteren Photodiodenfläche und damit tieferem Signalniveau ein den bisherigen optischen Rauchmeldern gleichwertige Detektionssicherheit zu erreichen.

Die Mikrofresnelelemente (MFE) und die holographisch-optischen Elemente (HOE) erlauben eine größere optische Apertur als konventionelle Linsen. Es gelingt somit mehr Streustrahlung aufzufangen und die Signale auf ein höheres Detektionsnineau zu heben mit dem Vorteil besserer Immunität gegen elektrische Störeinflüsse.

Ferner erlauben die Mikrofresnelelemente (MFE) ein Design mit zwei (oder mehreren) Brennpunkten. Ein Streulichtmelder dieser Art bildet das Streuvolumen auf zwei (oder mehrere) separate Strahlungsempfänger ab, die mit gekreuzten Polarisatoren bedeckt werden können. Beide Photodioden erhalten in Abwesenheit von Rauch Strahlung von identischem Hintergrund (unter der Annahme, daß Strahlung vom Hintergrund erst nach mehreren Reflexionen am Labyrinth und damit unpolarisiert auf die Photodioden fällt). Die sogenannten Grundpulse für jede der beiden Photodioden bleiben also auch bei wachsender Verschmutzung des Streulichtmelders gleich. Damit kann der Streulichtmelder ohne weitere optische Elemente auf einfache Art zu einem Melder unter Verwendung von Polarisationsfiltern ausgebaut werden.

Im folgenden wird die Erfindung anhand der in den Zeichnungen dargestellten bevorzugten Ausführungsformen näher erläutert. Es zeigen
- Figur 1: einen Vertikalschnitt durch einen erfindungsgemäßen Rauchmelder mit zwei planaren optischen Elementen (POE),
- Figur 2: einen Horizontalschnitt durch eine andere Ausführungsform eines erfindungsgemäßen Rauchmelders mit einer Strahlungsquelle ohne optisches Element und einer Photodiode mit einem planaren optischen Element als Umlenkelement darüber,
- Figur 3: einen Vertikalschnitt durch den Rauchmelder gemäss Figur 2 entlang der Linie A - B (Photodiodenkompartment und Meßkammer),
- Figur 4: eine weitere Ausführungsform eines Streulichtrauchmelders gemäß Figur 1 mit Strahlungsquelle auf dem Print und planarem optischen Element über dem Strahlungsempfänger,
- Figur 5: eine weitere Ausführungsform eines Streulichtrauchmelders gemäß Figur 4 mit zusätzlichem ebenem oder gekrümmtem Spiegel,
- Figur 6: die Draufsicht auf die Struktur eines phasenangepaßten Mikrofresnelreflektors (PMFR),
- Figur 7: einen Querschnitt durch einen phasenangepaßten Mikrofresnelreflektor (PMFR) gemäß Figur 6, bei dem die Mikrostruktur auf der Vorderseite des Substrates liegt,
- Figur 8: einen Querschnitt durch einen phasenangepaßten Mikrofresnelreflektor (PMFR) gemäß Figur 6, bei dem die Mikrostruktur auf der Rückseite des Substrates liegt,
- Figur 9: eine weitere Ausführungsform eines optischen Rauchmelders mit einem planaren optischen Element, welches die Strahlung auf zwei Strahlungsempfänger konzentriert, und mit Polarisatoren unterschiedlicher Polarisationsebene in jedem der Strahlengänge,
- Figur 10: eine weitere Ausführungsform eines optischen Rauchmelders mit einem planaren optischen Element, dem ein Gitter überlagert ist, welches die Strahlung auf mehrere Strahlungsempfänger konzentriert, und mit Polarisatoren unterschiedlicher Polarisationsebene in jedem der Strahlengänge,
- Figur 11: die Draufsicht auf einen phasenangepaßten Mikrofresnelreflektor (PMFR) mit aufgeprägtem linearem Gitter,
- Figur 12: einen Querschnitt durch einen Extinktionsrauchmelder mit transmissiven planar-optischen Elementen,
- Figur 13: einen Querschnitt durch einen Extinktionsrauchmelder mit reflektiven planar-optischen Elementen; und
- Figur 14: einen Vertikalschnitt durch einen Streulichtrauchmelder mit Ellipsoidspiegel.

In Figur 1 ist ein erfindungsgemäßer optischer Rauchmelder und zwar ein Streulichtrauchmelder mit zwei planaren optischen Elementen (POE) dargestellt. Es sind eine Infrarotlicht aussendende Diode 1 in Oberflächen-Montage-Technik (SMD-IRED) und eine Photodiode 2 in Oberflächen-Montage-Technik (SMD-Photodiode) auf einer Printplatte 9 montiert. Ein planar-optisches Element (POE) 5 ist jeweils über der Strahlungsquelle (SMD-IRED) 1, bzw. über dem Strahlungsempfänger (SMD-Photodiode) 2 angeordnet, um die ausgesandte, bzw. an Aerosolteilchen gestreute Strahlung umzulenken. Hierbei sind zwei ablenkende und fokussierende optische Elemente erforderlich, beispielsweise zwei holographisch-optische Elemente (HOE) 5 oder zwei Mikrosfresnelelemente (MFE) 5.

Mit den zur Zeit erhältlichen holographisch-optischen Elementen (HOE) und Mikrosfresnelelementen (MFE) können bei der Realisierung eines den konventionellen Streulichtmeldern gleichwertigen, erfindungsgemäßen Streulichtrauchmelders gewisse Schwierigkeiten auftreten, da beugungsoptische Elemente nur mit einem Wirkungsgrad hergestellt werden können, der weit unter 100 % liegt. Als Folge davon wirkt die Oberfläche des beugungsoptischen Elements als diffuse Streulichtquelle, wodurch ein beträchtlicher Teil der von der Strahlungsquelle 1 ausgesandten Strahlung als diffuse Strahlung das Meßvolumen 8 überschwemmt. Diese Streustrahlung kann ein Mehrfaches des Lichtes betragen, das an Brandaerosolteilchen gestreut wird. Eine Reduktion der Störstrahlung erfordert wesentlich aufwendigere mechanische Blenden als sie bisher üblich waren.

In den Figuren 2 und 3 ist eine gegenüber dem Streulichtmelder gemäß Figur 1 verbesserte Ausführungsform eines Streulichtrauchmelders dargestellt, die eine Infrarotlicht aussendende, bedrahtete Diode 1 ohne optisches Element, eine Photodiode 2 auf der Printplatte 9 und ein holographisch-optisches Element (HOE) 5 oder einen phasenangepaßten Mikrofresnelreflektor (PMFR) 5 als Umlenkelement aufweist. Die als Strahlungsempfänger 2 dienende Photodiode befindet sich in einem geschwärzten Fach 16, das nur durch eine Blende 4 mit dem Melderinneren verbunden ist. Dadurch kann die von der Oberfläche des planar-optischen Elements (HOE oder PMFR) als diffuse Streustrahlung ausgehende Störstrahlung weitgehend ausgeschaltet werden.

Gemäß einer besonders bevorzugten Ausführungsform (siehe Figur 3) ist die Blendenöffnung 4 mit einer strahlungsdurchlässigen Folie oder einem Polarisationsfilter abgedeckt, um eventuell in das Melderinnere eindringenden Staub von dem Strahlungsempfänger abzuhalten. Bei Streulichtrauchmeldern wird häufig ein Streuwinkel von 70 bis 110° verwendet. Bei solchen Meldern wird durch die Verwendung eines Polarisationsfilters mit einer Schwingungsebene, die senkrecht zur Streuebene steht, bewirkt, daß eine Angleichung der Empfindlichkeiten der Melder zur Detektion von offenen Bränden, die Aerosole mit kleinen Partikeln erzeugen, und von Meldern zur Detekton von Schwelbränden, die Aerosole (Rauch) mit großen Partikeln erzeugen, erfolgt.

Gemäß einer weiteren bevorzugten Ausführungsform des vorstehend beschriebenen Streulichtmelders werden zwei nahe beieinander liegende verschiedenfarbige Lichtquellen (z.B. rot und infrarot) verwendet. In diesem Fall werden zwei Strahlungsempfänger (Photodioden) verwendet, die an den Stellen angebracht sind, an denen die Strahlung durch den phasenangepaßten Mikrofresnelreflektor (PMFR) fokussiert wird. Auf Grund der Achromasie der phasenangepaßten Mikrofresnelreflektoren (PMFR) sind keine chromatischen Aberrationen als Folge der relativ breiten spektralen Verteilung von IRED- und LED-Strahlung zu erwarten.

In Figur 4 ist eine weitere Ausgestaltung des Streulichtrauchmelders dargestellt; es befindet sich aber über der Strahlungsquelle 1 kein planar-optisches Element (POE). Die Strahlungsquelle 1, eine Infrarotstrahlung aussendende Diode (IRED), ist auf der Printplatte 9 montiert. Das Strahlungsbündel 6 der Strahlungsquelle 1 wird durch Blenden 4 schmal gehalten, und die nicht an Rauchpartikeln 12 in Richtung des oberhalb des Strahlungsempfängers 2 angebrachten planar-optischen Elements 5 gestreute Strahlung verschwindet im Lichtsumpf (Labyrinth) 3.

In Figur 5 ist eine weitere Ausgestaltung des Streulichtmelders gemäß Figur 4 dargestellt, bei dem oberhalb der Strahlungsquelle 1 ein ebener oder gekrümmter Spiegel 13 angebracht ist, durch den das Licht des Strahlungsbündels 6, das nicht an Rauchteilchen 12 in Richtung Strahlungsempfänger 2 gestreut wird, seitwärts in ein Labyrinth 3 abgelenkt und dort absorbiert wird. Dadurch wird es ermöglicht, das Labyrinth 3 an einer Stelle anzubringen, wo es mehr Raum einnehmen und daher wirksamer gestaltet werden kann.

In Figur 6 ist die Struktur eines phasenangepaßten Mikrofresnelreflektors (PMFR), wie er in einem Streulichtrauchmelder verwendet werden kann, von oben gesehen, dargestellt. Die Figuren 7 und 8 zeigen Schnitte durch den phasenangepaßten Mikrofresnelreflektor (PMFR). Die PMFR heißen "phasenangepaßt", weil der optische Weg [li + l'i], bzw. [(li+k) + (l'i+k)] von der Strahlungsquelle 1 zum Strahlungsempfänger über jede der Ellipsoid-Mikroflächen sich immer um ein ganzes Vielfaches der Lichtwellenlänge unterscheidet.

Die Struktur kann auf der Vorderseite oder auf der Rückseite des Substrates liegen. Die letztgenannte Ausführung ist die am wenigsten staub und korrosionsempfindliche, da die verspiegelte Struktur mit einem Schutzlack versehen werden kann. Die Herstellung des phasenangepaßten Mikrofresnelreflektors (PMFR) kann so erfolgen, daß die Struktur mit einem Laserschreibsystem in Photolack geschrieben wird. Davon wird ein Nickel-Prägestempel hergestellt und vervielfältigt. Durch Prägen in Kunststoffsubstrate, wie Polymethylmethacrylat (PMMA), Polyvinylchlorid (PVC) oder Polycarbonat (PC), können nun die phasenangepaßten Mikrofresnelreflektoren (PMFR) kostengünstig in großen Mengen produziert werden.

Die phasenangepaßten Mikrofresnelreflektoren (PMFR) sind für eine Wellenlänge von 880 nm (Infrarot) optimiert und weisen eine über die aktive Fläche von z.B. 17 x 12 mm² variierende Profiltiefe von bis zu ca. 3 µm auf (Figuren 7 und 8). Die phasenangepaßten Mikrofresnelreflektoren liegen auf der Übergangszone zwischen diffraktiven und rein reflektiven oder refraktiven Elementen. An den Mikroflächen erfolgt Reflexion oder Transmission und an den Übergangsrändern zwischen den Mikroflächen erscheint Diffraktion mit phasengleicher Superposition des gebrochenen Lichtanteils im zweiten Brennpunkt. Die phasenangepaßten Mikrofresnelreflektoren (PMFR) haben, wie gesagt, außerdem den Vorteil, daß sie weniger empfindlich auf chromatische Aberration sind als die holographisch-optischen Elemente (HOE).

In Figur 9 ist eine weitere bevorzugte Ausführungsform eines erfindungsgemäßen Streulichtmelders dargestellt. Dieser Streulichtmelder weist ein planar-optisches Element (POE) auf, das eine aus (konzentrischen) Bereichen A,B,.. bestehende Struktur besitzt, die so angeordnet und ausgebildet ist, daß die von der Strahlungsquelle 1 ausgehende Strahlung auf zwei verschiedene Strahlungsempfänger 21, 22 fällt. Beispielsweise wird die Strahlung durch die konzentrischen Zonen A auf die Photodiode 21 und durch die Zonen B auf die Photodiode 22 umgelenkt; das Flächenverhältnis der Summe der Zonen A und der Summe der Zonen B kann dabei frei gewählt werden.

Über den beiden Strahlungsempfängern 21, 22 können Polarisationsfilter 14, 15, vorzugsweise solche mit senkrecht aufeinanderstehenden Polarisationsebenen, angeordnet werden, wodurch eine Detektion der Streustrahlung nach ihrer Polarisation möglich ist; dadurch können die weiter oben beschriebenen Vorteile hinsichtlich der Angleichung der Empfindlichkeit der Melder zur Detektion von offenen Bränden und von Schwelbränden erzielt werden. Mit den bisher bekannten Optiken wären dazu zwei Elemente erforderlich, welche zudem zwei unterschiedliche Bereiche (mit unterschiedlicher Hintergrundstrahlung) des Meßvolumens abbilden würden. Demgegenüber bildet das hier beschriebene planar-optische Element (POE) ein und denselben Bereich aus dem Meßvolumen ab. Durch den Einsatz zweier Strahlungsquellen kann man vier Brennpunkte erhalten, wodurch eine Analyse der Streustrahlung nach Farbe und Polarisation möglich ist.

Eine Aufteilung der vom planar-optischen Element (POE) abgelenkten Streustrahlung auf mehrere Strahlungsempfänger kann beispielsweise auch mit einem planar-optischen Element, wie es in Figur 11 dargestellt ist, vorgenommen werden. Die Ablenkung der Streustrahlung erfolgt hier durch einen phasenangepaßten Mikrofresnelreflektor (PMFR), wie er in Figur 6 dargestellt ist, und die Aufteilung der Streustrahlung auf die verschiedenen Strahlungsempfänger erfolgt durch Beugung an einem dem phasenangepaßten Mikrofresnelreflektor (PMFR) überlagerten, linearen Gitter, wobei die Gitterstruktur an die Hauptwellenlänge der Strahlungsquelle angepaßt ist.

Je nach der Struktur des überlagerten Gitters können ein, zwei oder mehr Beugungsordnungen (=Brennpunkte) erhalten werden. Die Energieverteilung innerhalb der unterschiedlichen Beugungsordnungen kann ebenfalls durch passende Wahl der Gitterstruktur gewählt werden, z.B. hat ein Sinusgitter die Beugungsordnungen -1, 0, +1, wobei die Energie in den Ordnungen -1 und/oder +1 durch geeignete Wahl der Strukturtiefe oder durch geeignetes "Blazing" groß gemacht werden kann. Im Gegensatz dazu hat ein Rechteckgitter sehr viele Ordnungen. Noch weitergehend kann für eine frei wählbare Anzahl von Brennpunkten und eine frei wählbare Energieverteilung in den Brennpunkten immer eine Gitterstruktur geeigneter Formgebung gefunden werden.

In Figur 10 ist eine Ausführungsform eines erfindungsgemäßen, optischen Rauchmelders dargestellt, in dem ein planar-optisches Element (POE) 5 in der Art eines Umlenkspiegels verwendet wird. In Figur 11 ist das planar-optische Element (POE) dargestellt. Die Ablenkung der Streustrahlung erfolgt hierbei durch die elliptisch angeordneten, phasenangepaßten Mikroflächen, die abwechselnd zu Ellipsoiden mit unterschiedlichen Brennpunkten gehören, und die Aufteilung der Streustrahlung auf die verschiedenen Strahlungsempfänger 21, 22, 23, 24, 25 erfolgt durch Beugung an einem dem phasenangepaßten Mikrofresnelreflektor (PMFR) überlagerten, linearen Gitter, wobei die Gitterstruktur an die Hauptweilenlänge der Strahlungsquelle angepaßt ist.

Die Strahlungsquelle 1 besteht aus einer Strahlung im nahen Infrarot aussendenden Diode (IRED) und einer rotes Licht aussendenden Diode (LED), welche in einem gemeinsamen Gehäuse angeordnet sind. Die Struktur des linearen Gitters des Spiegels 5 ist so gewählt, daß die Strahlung auf fünf verschiedene Brennpunkte, in denen sich Strahlungsempfänger 21, 22, 23, 24, 25 befinden, umgelenkt wird. Gemäß einer bevorzugten Ausführungsform sind vor zwei der Strahlungsempfänger 21, 22, Polarisationsfilter 14 mit parallelen Polarisationsebenen angeordnet, während vor zwei anderen Strahlungsempfängern 24, 25 Polarisationsfilter 15, deren Polarisationsebenen senkrecht zu den Polarisationsebenen der beiden erstgenannten Polarisationsfilter 14 steht, angeordnet sind. Vor einem der Strahlungsempfänger 23 befindet sich kein Polarisationsfilter, so daß dieser Strahlungsempfänger 23 Licht aller Wellenlängen und aller Polarisationsebenen empfängt.

Auf die Strahlungsempfänger kann dann beispielsweise folgende Strahlung auffallen: Erster Strahlungsempfänger 21: Infrarotlicht, senkrecht (zur Streuebene) polarisiert; zweiter Strahlungsempfänger 22: rotes Licht, senkrecht polarisiert; dritter Strahlungsempfänger 23: Infrarotlicht und rotes Licht, nicht polarisiert; vierter Strahlungsempfänger 24: rotes Licht parallel polarisiert; fünfter Strahlungsempfänger 25: Infrarotlicht, parallel polarisiert. Dadurch wird es bei einer entsprechenden Auslegung der Auswerteschaltung ermöglicht, festzustellen, ob die im Meßvolumen 8 gestreute Strahlung von großen oder kleinen Rauchpartikeln stammt. Dadurch kann auch ein gleichmäßigeres Ansprechverhalten der Rauchmelder gegenüber unterschiedlichen Bränden (offene Feuer - kleine Rauchteilchen oder Schwelbrände - große Rauchteilchen) erzielt werden.

Figur 12 zeigt einen Querschnitt durch einen Rauchmelder nach dem Extinktionsprinzip. Vor einer Strahlungsquelle 1 ist ein planar-optisches Element (POE) 5 angeordnet durch das die Strahlung der Strahlungsquelle 1 zu einem annähernd parallelen Strahlungsbündel 6 zusammengefaßt wird. Vor einem Strahlungsempfänger 2 ist ein zweites planar-optisches Element 23 angeordet, durch das die Strahlung, die das Meßvolumen 8 passiert hat, auf den Strahlungsempfänger 2 fokussiert wird. Anstelle der transmissiven planar-optischen Elemente 5, 23 können auch reflektive, planar-optische Elemente verwendet werden, die im Winkel von beispielsweise 45° zur Strahlung im Meßvolumen 8 angeordnet sind (vgl. Fig. 13).

In der Figur 14 ist eine weitere Ausführungsform eines Streulichtrauchmelders dargestellt, der eine Infrarotlicht aussendende, bedrahtete Diode 1 ohne optisches Element, eine Photodiode 2 auf der Printplatte 9 und einen Ellipsoidspiegel 24 als Umlenkelement aufweist. Die als Strahlungsempfänger 2 dienende Photodiode befindet sich in einem geschwärzten Fach 16, das nur durch eine Blende 4 mit dem Melderinneren verbunden ist.

## Patentansprüche

1. Optischer Rauchmelder mit mindestens einer Strahlungsquelle (1), mindestens einem Strahlungsempfänger (2), einem zwischen Strahlungsquelle (1) und Strahlungsempfänger (2) befindlichen gegen die Außenatmosphäre offenen Meßvolumen (8), wobei der Strahlungsempfänger (2) die Strahlungsveränderungen, die von im Meßvolumen (8) vorhandenen Rauchteilchen (12) hervorgerufen werden, detektiert und in Abhängigkeit von der auffallenden Strahlung ein elektrisches Ausgangssignal abgibt, sowie mit einer elektronischen Auswerteschaltung, welche das von dem Strahlungsempfänger (2) abgegebene elektrische Signal auswertet und ein Alarmsignal abgibt, wenn das Ausgangssignal eine vorbestimmte Signatur annimmt, dadurch gekennzeichnet, daß in dem Strahlengang zwischen Strahlungsquelle (1) und Strahlungsempfänger (2) mindestens ein planar-optisches Element (5) angeordnet ist.

2. Optischer Rauchmelder nach Anspruch 1 zur Rauchdetektion nach dem Streustrahlunsprinzip, mit einer das Messvolumen (8) enthaltenden Messkammer und mit einem Labyrinth (3) zur Absorption von in die Messkammer eingedrungener oder in dieser entstandener Störstrahlung, dadurch gekennzeichnet, dass das mindestens eine planar-optische Element (5) innerhalb der Messkammer angeordnet und vorzugsweise durch ein holographisch-optisches Element oder durch einen Mikrofresnelreflektor gebildet ist.

3. Optischer Rauchmelder nach Anspruch 2, dadurch gekennzeichnet, daß das mindestens eine planar-optische Element (5) durch ein auf seiner Vorderseite mit einer Mikroflächenstruktur versehenes, reflektives Element gebildet ist.

4. Optischer Rauchmelder nach Anspruch 2, dadurch gekennzeichnet, daß das mindestens eine planar-optische Element (5) durch ein auf seiner Rückseite mit einer Mikroflächenstruktur versehenes, reflektives Element gebildet ist.

5. Optischer Rauchmelder nach Anspruch 2, bei dem das mindestens eine planar-optische Element (5) durch einen Mikrofresnelreflektor gebildet ist, dadurch gekennzeichnet, dass dessen Oberflächenstruktur so angeordnet und eingerichtet ist, daß der Wegunterschied von Strahlen, die vom Mikrofresnelreflektor reflektiert werden, über die verschiedenen Mikroflächen ein ganzzahliges Vielfaches der zentralen Lichtwellenlänge Lambda, vorzugsweise der Wellenlänge von 880 µm, beträgt.

6. Optischer Rauchmelder nach einem der Ansprüche 2 bis 5, dadurch gekennzeichnet, daß die Strahlungsquelle (1) und der Strahlungsempfänger (2) auf einer Printplatte (9) angeordnet sind, und daß ein einziges, der Strahlungsquelle oder dem Strahlungsempfänger zugeordnetes planar-optisches Element (5) vorgesehen ist.

7. Optischer Rauchmelder nach einem der Ansprüche 2 bis 5, dadurch gekennzeichnet, daß die Strahlungsquelle (1) und der Strahlungsempfänger (2) auf einer Printplatte (9) angeordnet sind, und daß zwei planar-optische Elemente (5) vorgesehen sind, von denen das eine der Strahlungsquelle und und das andere dem Strahlungsempfänger zugeordnet ist.

8. Optischer Rauchmelder nach Anspruch 6 oder 7, dadurch gekennzeichnet, daß über der Strahlungsquelle (1) ein ebener oder gekrümmter Spiegel (13) so angeordnet ist, daß das nicht an Rauchpartikeln (12) gestreute Licht in das Labyrinth (3) gelenkt wird.

9. Optischer Rauchmelder nach einem der Ansprüche 6 bis 8, dadurch gekennzeichnet, daß die Strahlungsquelle (1) durch eine Infrarotstrahlung aussendende Diode oder eine Laserdiode gebildet ist.

10. Optischer Rauchmelder nach einem der Ansprüche 2 bis 9, dadurch gekennzeichnet, daß vor dem Strahlungsempfänger (2) ein Polarisationsfilter (15), vorzugsweise ein solches mit einer Polarisationsebene senkrecht zu der durch die Ausbreitungsrichtung der Strahlung von der Strahlungsquelle(1) und den Strahlur.gsempfänger definierten Streuebene, angeordnet ist.

11. Optischer Rauchmelder nach Anspruch 2, dadurch gekennzeichnet, daß zwei verschiedenfarbige Strahlungsquellen (1) und mindestens zwei örtlich getrennte Strahlungsempfänger (2) vorgesehen sind.

12. Optischer Rauchmelder nach einem der Ansprüche 2 bis 11, dadurch gekennzeichnet, daß zwei räumlich voneinander getrennte Strahlungsempfänger (21, 22) und vor diesen angeordnete Polarisationsfilter (14, 15) mit unterschiedlichen, vorzugsweise senkrecht aufeinander stehenden, Polarisationsebenen vorgesehen sind, und dass das mindestens eine planar-optische Element (5) an seiner die auftreffende Strahlung umlenkende Oberfläche zwei Bereiche (A, B) aufweist, die örtlich unterschiedliche Brennpunkte aufweisen und so eingerichtet und angeordnet sind, daß das aus dem Meßvolumen (8) auf das planar-optische Element fallende Streulicht auf die beiden Strahlungsempfänger (21, 22) fällt.

13. Optischer Rauchmelder nach einem der Ansprüche 2 bis 11, dadurch gekennzeichnet, daß zwei räumlich getrennte, verschiedenfarbige Strahlungsquellen (1) und mindestens fünf räumlich voneinander getrennte Strahlungsempfänger (21, 22, 23, 24, 25) vorgesehen sind, dass das mindestens eine planar-optische Element (5) an seiner die auftreffende Strahlung umlenkenden Oberfläche zwei Bereiche (A, B) mit örtlich unterschiedlichen Brennpunkten aufweist und eine überlagerte Struktur, vorzugsweise eine Gitterstruktur trägt, wobei die Brennpunkte so eingerichtet und angeordnet sind, daß das aus dem Meßvolumen (8) auf das planar-optische Element fallende Streulicht durch Beugung auf die fünf Strahlungsempfänger fokussiert wird, und daß vor vier der Strahlungsempfänger Polarisationsfilter (14, 15) mit unterschiedlichen, vorzugsweise paarweise senkrecht aufeinander stehenden, Polarisationsebenen angeordnet sind.

14. Optischer Rauchmelder nach einem der Ansprüche 2 bis 12, dadurch gekennzeichnet, daß das mindestens eine planar-optische Element (5) auf das Labyrinth (3) auflaminiert ist.

15. Optischer Rauchmelder nach einem der Ansprüche 2 bis 12, dadurch gekennzeichnet, daß das mindestens eine planar-optische Element nach dem Spritzgussverfahren direkt auf das Labyrinth (3) aufgebracht ist.

16. Optischer Rauchmelder nach Anspruch 2, dadurch gekennzeichnet, dass das planar-optische Element durch einen flachen Umlenkspiegel (24) gebildet ist.

17. Optischer Rauchmelder nach Anspruch 16, dadurch gekennzeichnet, daß der flache Umlenkspiegel (24) eine Delle in einem Kunststoffgehäuse gebildet ist.

18. Optischer Rauchmelder nach Anspruch 1, zur Rauchdetektion nach dem Extinktionsprinzip, mit einem offenen Messvolumen 3) und mit seitlich von diesem angeordneter Strahlungsquelle (1) und Strahlungsempfänger (2), dadurch gekennzeichnet, dass das mindestens eine planar-optische Element (5, 23) im bereich der Strahlungsquelle und/oder des Strahlungsempfängers angeordnet und vorzugsweise durch ein holographisch-optisches Element oder durch einen Mikrofresnelreflektor gebildet ist.

## Claims

1. Optical smoke alarm with at least one radiation source (1), at least one radiation detector (2) and a measurement volume (8) located between radiation source (1) and radiation detector (2) and open to the outer atmosphere, wherein the radiation detector (2) detects the changes in radiation which are caused by smoke particles (12) present in the measurement volume (8) and emits an electric output signal as a function of the incident radiation, and with an electronic evaluation circuit which evaluates the electric signal emitted by the radiation detector (2) and emits an alarm signal when the output signal assumes a predetermined signature, characterised in that at least one planar-optical element (5) is arranged in the optical path between radiation source (1) and radiation detector (2).

2. Optical smoke alarm according to claim 1 for smoke detection according to the stray radiation principle, with a measurement chamber containing the measurement volume (8) and with a labyrinth (3) for the absorption of interfering radiation which has penetrated the measurement chamber or has formed in the latter, characterised in that the at least one planar-optical element (5) is arranged inside the measurement chamber and is preferably formed by a holographic-optical element or by a microfresnel reflector.

3. Optical smoke alarm according to claim 2, characterised in that the at least one planar-optical element (5) is formed by a reflective element provided with a micro-area structure on its front side.

4. Optical smoke alarm according to claim 2, characterised in that the at least one planar-optical element (5) is formed by a reflective element provided with a micro-area structure on its rear side.

5. Optical smoke alarm according to claim 2, in which the at least one planar-optical element (5) is formed by a microfresnel reflector, characterised in that its surface structure is so arranged and adjusted that the path difference across the various micro-areas of rays which are reflected by the microfresnel reflector comes to a whole multiple of the central light wavelength lambda, preferably the wavelength of 880 µm.

6. Optical smoke alarm according to one of claims 2 to 5, characterised in that the radiation source (1) and the radiation detector (2) are arranged on a print plate (9), and that a single planar-optical element (5) assigned to the radiation source or to the radiation detector is provided.

7. Optical smoke alarm according to one of claims 2 to 5, characterised in that the radiation source (1) and the radiation detector (2) are arranged on a print plate (9), and that two planar-optical elements (5) are provided, one of which is assigned to the radiation source and the other to the radiation detector.

8. Optical smoke alarm according to claim 6 or 7, characterised in that a plane or curved mirror (13) is arranged above the radiation source (1) in such a way that the light not scattered on smoke particles (12) is directed into the labyrinth (3).

9. Optical smoke alarm according to one of claims 6 to 8, characterised in that the radiation source (1) is formed by a diode emitting an infrared radiation or a laser diode.

10. Optical smoke alarm according to one of claims 2 to 9, characterised in that there is arranged in front of the radiation detector (2) a polarizing filter (15), preferably one with a plane of polarization perpendicular to the scatter plane defined by the direction of propagation of the radiation from the radiation source (1) and the radiation detector.

11. Optical smoke alarm according to claim 2, characterised in that two differently coloured radiation sources (1) and at least two radiation detectors (2) separate in space are provided.

12. Optical smoke alarm according to one of claims 2 to 11, characterised in that two radiation detectors (21, 22) separate from one another in space and polarizing filters (14, 15) arranged in front of the latter are provided with different planes of polarization preferably perpendicular to one another, and that the at least one planar-optical element (5) comprises on its surface deflecting the incident radiation two regions (A, B) which comprise focal points varying from place to place and are so arranged and adjusted that the stray light falling upon the planar-optical element out of the measurement volume (8) falls upon the two radiation detectors (21, 22).

13. Optical smoke alarm according to one of claims 2 to 11, characterised in that two differently coloured radiation sources (1) separate from one another in space and at least five radiation detectors (21, 22, 23, 24, 25) separate from one another in space are provided, that the at least one planar-optical element (5) comprises on its surface deflecting the incident radiation two regions (A, B) with focal points varying from place to place and bears a superimposed structure, preferably a lattice structure, wherein the focal points are so arranged and adjusted that the stray light falling upon the planar-optical element out of the test volume (8) is focussed onto the five radiation detectors by diffraction, and that polarizing filters (14, 15) with different planes of polarization preferably perpendicular to one another in pairs are arranged in front of four of the radiation detectors.

14. Optical smoke alarm according to one of claims 2 to 12, characterised in that the at least one planar-optical element (5) is laminated onto the labyrinth (3).

15. Optical smoke alarm according to one of claims 2 to 12, characterised in that the at least one planar-optical element is applied directly to the labyrinth (3) by the injection moulding method.

16. Optical smoke alarm according to claim 2, characterised in that the planar-optical element is formed by a shallow deviation mirror (24).

17. Optical smoke alarm according to claim 16, characterised in that the shallow deviation mirror (24) is formed [by] a dip in a plastics casing.

18. Optical smoke alarm according to claim 1, for smoke detection according to the extinction principle, with an open measurement volume (8) and with radiation source (1) arranged at the side of the latter and radiation detector (2), characterised in that the at least one planar-optical element (5, 23) is arranged in the region of the radiation source and/or of the radiation detector and is preferably formed by a holographic-optical element or by a micro-fresnel reflector.

## Revendications

1. Détecteur optique de fumées, comportant au moins une source (1) de rayonnement, au moins un récepteur (2) de rayonnement, un volume (8) de mesure ouvert à l'atmosphère extérieure et se trouvant entre la source (1) de rayonnement et le récepteur (2) de rayonnement, le récepteur (2) de rayonnement détectant les modifications du rayonnement qui sont provoquées par les particules (12) de fumée présentes dans le volume (8) de mesure et fournissant, en fonction du rayonnement incident, un signal électrique de sortie, ainsi qu'un circuit électronique d'exploitation, qui exploite le signal électrique fourni par le récepteur (2) de rayonnement et qui fournit un signal d'alarme, lorsque le signal de sortie a une signature prédéterminée, caractérisé en ce qu'au moins un élément (5) optique planaire est disposé dans le chemin du rayonnement entre la source (1) de rayonnement et le récepteur (2) de rayonnement.

2. Détecteur optique de fumées suivant la revendication 1, destiné à détecter des fumées suivant le principe des rayons diffusés, comportant une chambre de mesure contenant le volume (8) de mesure et un labyrinthe (3) pour l'absorption de rayonnement parasite pénétrant dans la chambre de mesure ou apparaissant dans celle-ci, caractérisé en ce que le au moins un élément (5) optique planaire est disposé à l'intérieur de la chambre de mesure et est formé de préférence par un élément optique holographique ou par un microréflecteur de Fresnel.

3. Détecteur optique de fumées suivant la revendication 2, caractérisé en ce qu'au moins un élément (5) optique planaire est formé par un élément réfléchissant muni sur sa face avant d'une structure de microsurface.

4. Détecteur optique de fumées suivant la revendication 2, caractérisé en ce que le au moins un élément (5) optique planaire est formé par un élément réfléchissant muni sur la face arrière d'une structure de microsurface.

5. Détecteur optique de fumées suivant la revendication 2, dans lequel le au moins un élément (5) optique planaire est formé par un microréflecteur de Fresnel, caractérisé en ce que la structure de sa surface est prévue et orientée de telle sorte que la différence de marche de rayons, qui sont réfléchis par le microréflecteur de Fresnel, sur les différentes microsurfaces, représente un multiple entier de la longueur d'onde centrale de la lumière lambda, de préférence la longueur d'onde de 880 µm.

6. Détecteur optique de fumées suivant l'une des revendications 2 à 5, caractérisé en ce que la source (1) de rayonnement et le récepteur (2) de rayonnement sont disposés sur une plaque (9) imprimée et il est prévu un unique élément (5) optique planaire associé à la source de rayonnement ou au récepteur de rayonnement.

7. Détecteur optique de fumées suivant l'une des revendications 2 à 5, caractérisé en ce que la source (1) de rayonnement et le récepteur (2) de rayonnement sont disposés sur une plaque (9) imprimée, et il est prévu deux éléments (5) optiques planaires, dont l'un est associé à la source de rayonnement et dont l'autre est associé au récepteur de rayonnement.

8. Détecteur optique de fumées suivant la revendication 6 ou 7, caractérisé en ce qu'un miroir (13) plan ou courbe est disposé au-dessus de la source (1) de rayonnement, de telle sorte que la lumière non diffusée par des particules (12) de fumée soit dirigée dans le labyrinthe (3).

9. Détecteur optique de fumées suivant l'une des revendications 6 à 8, caractérisé en ce que la source (1) de rayonnement est formée par une diode émettant un rayonnement infrarouge ou par une diode laser.

10. Détecteur optique de fumées suivant l'une des revendications 2 à 9, caractérisé en ce qu'il est prévu devant le récepteur (2) de rayonnement un filtre (15) de polarisation, de préférence un filtre de polarisation ayant un plan de polarisation perpendiculaire au plan de diffusion défini par la direction de propagation du rayonnement de la source (1) de rayonnement et par le récepteur de rayonnement.

11. Détecteur optique de fumées suivant la revendication 2, caractérisé en ce qu'il est prévu deux sources (1) de rayonnement de couleur différente et au moins deux récepteurs (2) de rayonnement séparés spatialement.

12. Détecteur optique de fumées suivant l'une des revendications 2 à 11, caractérisé en ce qu'il est prévu deux récepteurs (21, 22) de rayonnement séparés l'un de l'autre dans l'espace et des filtres (14, 15) de polarisation disposés devant ceux-ci et ayant des plans de polarisation différents de préférence perpendiculaires l'un à l'autre et le au moins un élément (5) optique planaire comporte, sur sa surface déviant le rayonnement incident, deux zones (A, B), qui ont des foyers en des positions différentes et qui sont orientés et disposés de telle sorte que la lumière diffusée du volume (8) de mesure et parvenant à l'élément optique planaire parvienne aux deux récepteurs (21, 22) de rayonnement.

13. Détecteur optique de fumées suivant l'une des revendications 2 à 11, caractérisé en ce qu'il est prévu deux sources (1) de rayonnement séparées dans l'espace et de couleur différente et au moins cinq récepteurs (21, 22, 23, 24, 25) de rayonnement séparés l'un de l'autre dans l'espace, le au moins un élément (5) optique planaire comporte sur sa surface déviant le rayonnement incident, deux zones (A, B) ayant des foyers en des positions différentes et une structure superposée, de préférence une structure de réseau, les foyers étant orientés et disposés de telle sorte que la lumière diffusée du volume (8) de mesure et parvenant à l'élément optique planaire soit focalisée sur les cinq récepteurs de rayonnement par diffraction et il est prévu devant quatre des récepteurs de rayonnement des filtres (14, 15) de polarisation ayant des plans de polarisation différents et de préférence perpendiculaires entre eux deux à deux.

14. Détecteur optique de fumées suivant l'une des revendications 2 à 12, caractérisé en ce que le au moins un élément (5) optique planaire est stratifié sur le labyrinthe (3).

15. Détecteur optique de fumées suivant l'une des revendications 2 à 12, caractérisé en ce que le au moins un élément optique planaire est déposé directement sur le labyrinthe (3) suivant le procédé de moulage par injection.

16. Détecteur optique de fumées suivant la revendication 2, caractérisé en ce que l'élément optique planaire est formé d'un miroir (24) de déviation plan.

17. Détecteur optique de fumées suivant la revendication 16, caractérisé en ce que le miroir (24) de déviation plan forme une bosse dans un boîtier en matière plastique.

18. Détecteur optique de fumées suivant la revendication 1, pour la détection de fumées suivant le principe d'extinction, comportant un volume (8) de mesure ouvert et une source (1) de rayonnement et un récepteur (2) de rayonnement disposés sur le côté de ce volume, caractérisé en ce que le au moins un élément (5, 23) optique planaire est disposé dans la zone de la source de rayonnement et/ou du récepteur de rayonnement et est formé de préférence par un élément optique holographique ou par un microréflecteur de Fresnel.
